# EUROPÄISCHE PATENTANMELDUNG

(11) **EP 4 596 243 A1**
(43) Veröffentlichungstag der Anmeldung: **06.08.2025**
(21) Anmeldenummer: 24218560.1
(22) Anmeldetag: 10.12.2024
(51) Int. Cl.: B41F 5/24, B41F 9/02, B41F 13/02, B41F 33/08, B41F 33/14, B65H 19/18

(54) **VERFAHREN ZUM BETREIBEN EINER ROLLENDRUCKMASCHINE**

(30) Priorität: 31.01.2024 DE 102024102733
(71) Anmelder: Heidelberger Druckmaschinen AG, 69115 Heidelberg (DE)
(72) Erfinder: Schwab, Werner, 92699 Bechtsrieth (DE)

(57) **Zusammenfassung**

Ein erfindungsgemäßes Verfahren zum Betreiben einer Rollendruckmaschine für das Herstellen von Druckprodukten, welche einen Rollenwechsler (10) und eine Mehrzahl an Druckwerken (20, 50) umfasst, wobei ein fliegender Bahnwechsel von einer ersten Bahn (13) auf eine zweite Bahn (15) unter Erzeugung einer Klebestelle (17) erfolgt und wobei Einstellungen an den Druckwerken (20, 50) abgestimmt auf den Durchlauf der Klebestelle (17) durch die Rollendruckmaschine (1) vorgenommen werden, zeichnet sich dadurch aus, dass wenigstens zwei Druckwerke (20) der Rollendruckmaschine jeweils als Doppeldruckwerk (20) für den Flexodruck ausgebildet und vorhanden sind und für das Herstellen von Druckprodukten betrieben werden, wobei jedes vorhandene Doppeldruckwerk (20) ein erstes Teildruckwerk (21) und ein zweites Teildruckwerk (22) umfasst, und dass abgestimmt auf den Durchlauf der Klebestelle (17) durch die Rollendruckmaschine (1) ein jeweiliges erstes Teildruckwerk (21) oder zweites Teildruckwerk (22) aktiviert oder deaktiviert wird oder dass von einem ersten Teildruckwerk (21) auf ein zweites Teildruckwerk (22) des jeweiligen Doppeldruckwerks (20) - oder umgekehrt - umgeschaltet wird. Die Erfindung ermöglicht es in vorteilhafter Weise, eine Flexodruckmaschine beim Bahnwechsel non-stop und automatisiert zu betreiben. Die Erfindung kommt zum in vorteilhafter Weise beim Betreiben einer bahnverarbeitenden Rotationsdruckmaschine für den Flexodruck zum Einsatz; sie erhöht deren Automatisierungsgrad, Produktivität und Druckqualität.

## Beschreibung

### Erfindung

Die Erfindung betrifft ein Verfahren zum Betreiben einer Rollendruckmaschine mit den Merkmalen des Oberbegriffs von Anspruch 1 und von Anspruch 17.

### Gebiet der Technik

Die Erfindung liegt auf dem technischen Gebiet der grafischen Industrie und dort insbesondere im Bereich des Betreibens einer Flexodruckmaschine, d.h. einer Rotationsdruckmaschine für das Drucken mit Flexodruckformen auf bahnförmigen Bedruckstoff. Im Besonderen liegt die Erfindung dabei auf dem Teilgebiet des Steuerns oder Regelns der Maschine bzw. deren Antrieben und/oder Stellantrieben zum Erhöhen der Druckqualität und Produktivität und/oder Vermeiden oder Reduzieren von Störungen

Die JP2006321213A offenbart eine Offset-Rollendruckmaschine mit einem Rollenwechsler und einer Mehrzahl an Druckwerken. Ist eine Bahnrolle fast aufgebraucht, so wird fliegend auf eine neue Bahnrolle mit im Wesentlichen gleichem, d.h. zum bestehenden Druckauftrag weiterhin passendem, Bahnmaterial gewechselt bzw. beide Bahnen werden an einer Klebestelle ("Splice") miteinander verbunden. Bei einem solchen Bahnwechsel kann es infolge der Erzeugung und des Maschinendurchlaufs der Klebestelle zu Registerveränderungen kommen und daher erfolgt eine notwendige Anpassung der Registereinstellungen der Druckwerke. Diese Anpassung scheint abgestimmt auf den Durchlauf der Klebestelle durch die Rollendruckmaschine zu erfolgen. Es ist dabei nicht offenbart, dass gleichzeitig mit dem Bahnwechsel auch ein Druckbildwechsel erfolgt, dass sich die beiden Bahnen wesentlich (also z.B. in Bahndicke, Bahnbreite oder Bahnmaterial) unterscheiden oder dass Druckzylinder oder Offsetzylinder bei der Vornahme der Registeranpassungen abgestellt werden. Es scheint auch nur das Längsregister, aber nicht das Querregister angesprochen. Registersensoren werden erwähnt, nicht aber deren Messpositionen. Bei der Vornahme der Registeranpassungen kann auf eine Datenbank zugegriffen werden.

Eine bahnverarbeitende flexografische Druckmaschine mit Doppeldruckwerken ist z.B. aus der DE102017222700A1 oder der DE102021126115A1 bekannt.

Beim dauerhaften Betreiben einer Flexodruckmaschine (hochproduktiver "non-stop"-Betrieb) kann es zu einem Bahnwechsel kommen, wobei sich die beiden Bahnen in wenigstens einem Bahnparameter wesentlich unterscheiden, insbesondere in der Bahndicke. Dies kann z.B. bei einem Auftragswechsel erfolgen. Druckereibetreiber fordern, dass ein solcher Wechsel die Produktion nicht unterbrechen, die Druckqualität nicht verringern und wenig oder keine Makulatur erzeugen soll. Druckereibetreiber fordern zudem, die Druckmaschinen weiter zu automatisieren, um Personalkosten einzusparen oder fehlendes Personal ersetzen zu können.

### Technische Aufgabe

Es ist daher eine Aufgabe der vorliegenden Erfindung, eine Verbesserung gegenüber dem Stand der Technik zu schaffen, welche es insbesondere ermöglicht, eine Flexodruckmaschine beim Bahnwechsel non-stop und automatisiert zu betreiben.

### Erfindungsgemäße Lösung der Aufgabe

Diese Aufgabe wird erfindungsgemäß durch ein Verfahren nach Anspruch 1 und Anspruch 17 gelöst.

Vorteilhafte und daher bevorzugte Weiterbildungen der Erfindung ergeben sich aus den Unteransprüchen sowie aus der Beschreibung und den Zeichnungen.

Ein erfindungsgemäßes Verfahren zum Betreiben einer Rollendruckmaschine für das Herstellen von Druckprodukten, welche einen Rollenwechsler und eine Mehrzahl an Druckwerken umfasst, wobei ein fliegender Bahnwechsel von einer ersten Bahn auf eine zweite Bahn unter Erzeugung einer Klebestelle erfolgt und wobei Einstellungen an den Druckwerken abgestimmt auf den Durchlauf der Klebestelle durch die Rollendruckmaschine vorgenommen werden, zeichnet sich dadurch aus, dass wenigstens zwei Druckwerke der Rollendruckmaschine jeweils als Doppeldruckwerk für den Flexodruck ausgebildet und vorhanden sind und für das Herstellen von Druckprodukten betrieben werden, wobei jedes vorhandene Doppeldruckwerk ein erstes Teildruckwerk und ein zweites Teildruckwerk umfasst, und dass abgestimmt auf den Durchlauf der Klebestelle durch die Rollendruckmaschine ein jeweiliges erstes Teildruckwerk oder zweites Teildruckwerk aktiviert oder deaktiviert wird oder dass von einem ersten Teildruckwerk auf ein zweites Teildruckwerk des jeweiligen Doppeldruckwerks - oder umgekehrt - umgeschaltet wird.

Ein weiteres (alternativ formuliertes) erfindungsgemäßes Verfahren zum Betreiben einer Rollendruckmaschine, wobei ein fliegender Bahnwechsel von einer ersten Bahn auf eine zweite Bahn unter Erzeugung einer Klebestelle erfolgt, zeichnet sich dadurch aus, dass wenigstens zwei Druckzylinder separater Druckwerke abgestimmt auf den Durchlauf der Klebestelle durch die Rollendruckmaschine jeweils von der ersten Bahn abgestellt oder jeweils an die zweite Bahn angestellt werden.

### Vorteilhafte Ausbildungen und Wirkungen der Erfindung

Die Erfindung ermöglicht es in vorteilhafter Weise, eine Flexodruckmaschine beim Bahnwechsel non-stop und automatisiert zu betreiben.

Die Erfindung kommt zum in vorteilhafter Weise beim Betreiben einer bahnverarbeitenden Rotationsdruckmaschine für den Flexodruck zum Einsatz; sie erhöht deren Automatisierungsgrad, Produktivität und Druckqualität.

Die Erfindung vermeidet in vorteilhafter Weise Produktionsunterbrechungen und senkt damit die Produktionskosten. Die Erfindung reduziert oder vermeidet in vorteilhafter Weise Makulatur und senkt damit ebenfalls die Produktionskosten. Die Erfindung verbessert in vorteilhafter Weise die Druckqualität, z.B. durch schnelles und optimales Einstellen der Pressung (Druckzylinder zu Gegenzylinder), wodurch beim Flexodruck insbesondere Quetschränder oder Druckaussetzer oder ein zu niedriger Druck vermieden werden können. Die Erfindung erlaubt es, weniger Personal oder weniger geschultes Personal einzusetzen und senkt dadurch die Produktionskosten weiter.

Die Erfindung ist insbesondere beim sogenannten fliegenden Auftragswechsel einsetzbar, z.B. von einem ersten Druckjob für eine erstes Produkt (erstes Druckbild, erstes Bahnmaterial, erste Bahndicke) zu einem zweiten Druckjob für ein davon verschiedenes zweites Produkt (zweites Druckbild, zweites Bahnmaterial, zweite Bahndicke). Die Produkte können dabei bevorzugt Verpackungen sein.

Erfindungsgemäß wird "abgestimmt auf den Durchlauf der Klebestelle durch die Rollendruckmaschine z.B. von einem ersten Teildruckwerk auf ein zweites Teildruckwerk des jeweiligen Doppeldruckwerks umgeschaltet wird". Da die Klebestelle die Doppeldruckwerke der Druckmaschine zeitlich nacheinander durchläuft, erfolgt das Umschalten Doppeldruckwerk für Doppeldruckwerk nacheinander, also nicht gleichzeitig an allen Druckwerken, sondern mit einem zeitlichen Versatz entsprechend jeweiligen der Bahnlaufzeit von Doppeldruckwerk zu Doppeldruckwerk. Bevorzugt werden dabei letztlich alle Doppeldruckwerke umgeschaltet.

Das Aktivieren, Deaktivieren oder Umschalten im Doppeldruckwerk erfolgt bevorzugt zeitlich nahe zum Zeitpunkt, zu dem die Klebestelle den Druckspalt zwischen Druckzylinder und Gegenzylinder passiert und bevorzugt sukzessive, d.h. von Druckwerk zu Druckwerk schrittweise und zeitlich nacheinander. Auf diese Weise kann Makulatur optimal eingespart werden. Im besten Fall erfolgt das Umschalten, sobald die Klebestelle den Druckspalt passiert. Das Umschalten erfolgt demnach synchronisiert mit der Bewegung der Klebestelle durch die Rollendruckmaschine. Wünschenswert wäre ein Umschalten, welches zeitlich sehr nahe zum Durchlauf der Klebestelle durch das Doppeldruckwerk und insbesondere durch den dort gebildeten Druckspalt erfolgt. Allerdings muss der zeitlich veränderliche Ort der Klebestelle dazu bekannt sein, wozu bevorzugt ein Signal vom Rollenwechsler oder ein entsprechender Sensor und bevorzugt ein Rechner eingesetzt werden. Da die Geschwindigkeit des Bahntransports in industriellen Rollendruckmaschinen extrem hoch ist, ist es daher von Vorteil, den Sensor mit entsprechendem räumlichen Abstand vor dem Druckwerk/vor dem Druckspalt anzuordnen, um eine entsprechende Reaktion für den Umschaltvorgang rechtzeitig auslösen zu können.

In ähnlicher Weise kann auch ein Einzeldruckwerk (oder mehrere, bevorzugt sukzessive) abgestimmt auf den Durchlauf der Klebestelle durch die Rollendruckmaschine aktiviert oder deaktiviert werden. Das Einzeldruckwerk kann z.B. ein Lackierwerk mit einem Lackierzylinder sein; in diesem Fall kann das Einzeldruckwerk bei einem Bahnwechsel angestellt bleiben.

Die Erfindung kann auf Maschinen oder Aggregaten der Weiterverarbeitung erweitert werden, z.B. für das Stanze, Falten, Kleben oder auch für das Palettieren. Dabei können solche Maschinen oder Aggregate beim Wechsel des Bedruckstoffs automatisch umgeschaltet werden: Es können z.B. Einstellungen für das Stanzen und/oder Falzen bedruckstoffabhängig angepasst werden.

Statt im Flexodruck ist die Erfindung auch entsprechend in anderen Druckverfahren, z.B. im Tiefdruck einsetzbar.

### Weiterbildungen der Erfindung

Im Folgenden werden bevorzugte Weiterbildungen der Erfindung (kurz: Weiterbildungen) beschrieben. Diese können - wo es sich nicht technisch ausschließt - auch untereinander kombiniert werden.

Eine Weiterbildung kann sich dadurch auszeichnen, dass die zweiten Teildruckwerke bzw. deren jeweiliger Flexodruckzylinder - oder im umgekehrten Fall entsprechend die ersten Teildruckwerke bzw. deren jeweiliger Flexodruckzylinder - beim Umschalten mit einer an die Geschwindigkeit der zweiten Bahn angepassten Geschwindigkeit an die zweite Bahn angestellt werden. Eine Weiterbildung kann sich dadurch auszeichnen, dass die zweiten Teildruckwerke bzw. deren jeweiliger Flexodruckzylinder - oder im umgekehrten Fall entsprechend die ersten Teildruckwerke bzw. deren jeweiliger Flexodruckzylinder -beim Umschalten mit einer an die zweite Bahn bzw. deren Bahnparameter angepassten Pressung oder Zustellung an die zweite Bahn angestellt werden. Eine Weiterbildung kann sich dadurch auszeichnen, dass die Pressung oder Zustellung auf beiden lateralen Seiten des zweiten Teildruckwerks separat eingestellt wird. Hierzu kann die Dicke der Bahn an mehreren Stellen (in lateraler Richtung zur Transportrichtung der Bahn) gemessen werden. Eine Weiterbildung kann sich dadurch auszeichnen, dass Rasterzylinder der zweiten Teildruckwerke - oder im umgekehrten Fall entsprechend Rasterzylinder der ersten Teildruckwerke - beim Umschalten mit einer an die zweite Bahn bzw. deren Bahnparameter angepassten Pressung an die Flexodruckzylinder angestellt werden. Eine Weiterbildung kann sich dadurch auszeichnen, dass die zweiten Teildruckwerke bzw. deren jeweiliger Flexodruckzylinder - oder im umgekehrten Fall entsprechend die ersten Teildruckwerke bzw. deren jeweiliger Flexodruckzylinder - beim Umschalten mit einem an die zweiten Bahn bzw. deren Bahnparameter angepassten Vorregister an die zweite Bahn angestellt werden. Eine Weiterbildung kann sich dadurch auszeichnen, dass das Vorregister das Längsregister und das Querregister umfasst. Das Anstellen - sowie das gegenteilige Abstellen - kann bevorzugt mit Servomotoren erfolgen.

Eine Weiterbildung kann sich dadurch auszeichnen, dass die Leistung von Trocknern beim Umschalten an die zweite Bahn bzw. deren Bahnparameter angepasst werden. Die Trockner können Trockner am Bahnpfad zwischen den Doppeldruckwerken und/oder zwischen den Teildruckwerken sein.

Eine Weiterbildung kann sich dadurch auszeichnen, dass beim Umschalten ein Druckauftragswechsel erfolgt. Eine Weiterbildung kann sich dadurch auszeichnen, dass beim Druckauftragswechsel ein Druckbildwechsel durchgeführt wird.

Eine Weiterbildung kann sich dadurch auszeichnen, dass die Flexodruckzylinder der ersten Teildruckwerke abgestimmt - oder im umgekehrten Fall entsprechend die Flexodruckzylinder des zweiten Teildruckwerks - auf den Durchlauf der Klebestelle durch die Rollendruckmaschine sukzessive abgestellt oder angestellt werden. Eine Weiterbildung kann sich dadurch auszeichnen, dass die Flexodruckzylinder der ersten Teildruckwerke - oder im umgekehrten Fall entsprechend die Flexodruckzylinder des zweiten Teildruckwerks - direkt vor der Klebestelle abgestellt oder direkt nach der Klebestelle angestellt werden. Eine Weiterbildung kann sich dadurch auszeichnen, dass die Flexodruckzylinder der zweiten Teildruckwerke abgestimmt auf den Durchlauf der Klebestelle durch die Rollendruckmaschine angestellt werden. Eine Weiterbildung kann sich dadurch auszeichnen, dass die Flexodruckzylinder der zweiten Teildruckwerke direkt nach der Klebestelle angestellt werden. Eine Weiterbildung kann sich dadurch auszeichnen, dass ein Flexodruckzylinder eines Druckwerks direkt vor der Klebstelle abgestellt und direkt nach der Klebestelle wieder angestellt wird.

Eine Weiterbildung kann sich dadurch auszeichnen, dass die Doppeldruckwerke jeweils einen Registersensor (oder wenigstens zwei) umfassen und dass die Registersensoren abgestimmt auf den Durchlauf der Klebestelle durch die Rollendruckmaschine in ihrer jeweiligen Messposition verändert werden. Eine Weiterbildung kann sich dadurch auszeichnen, dass die Registersensoren quer zur Transportrichtung der Bahnen verfahren werden. Eine Weiterbildung kann sich dadurch auszeichnen, dass die Doppeldruckwerke jeweils mit einem Registeralregelgorithmus und wenigstens einem Registerregelparameter betrieben werden und dass der Registeralregelgorithmus und/oder die Registerregelparameter abgestimmt auf den Durchlauf der Klebestelle durch die Rollendruckmaschine verändert werden.

Eine Weiterbildung kann sich dadurch auszeichnen, dass die erste Bahn und die zweite Bahn sich in wenigstens einem Bahnparameter wesentlich unterscheiden. Eine Weiterbildung kann sich dadurch auszeichnen, dass der Bahnparameter einer der folgenden Parameter ist: Bahndicke, Bahnbreite, Bahnmaterial, Bahnoberfläche. Die Bahnoberfläche unterscheidet sich z.B. wesentlich, wenn das Material recycelt und/oder ein-/zweiseitig gestrichen und/oder kalandriert und/oder gezogen und/oder extrudiert ist. Auch die Rauheit der Bahnoberflächen zweier Bahnen oder deren Farbe kann variieren. Die bei einer zu verarbeitenden vorliegenden Material/Oberflächen-Parameter können gemessen werden: über die Reflexion oder IR-spektroskopisch oder unter Einsatz von Ultraschall oder Laserlicht. Die Messung/-en erfolgt/erfolgen bevorzugt vor dem Druckwerk, besonders bevorzugt kurz vor dem Druckwerk (wenig Makulatur!). Die Messung, insbesondere der Bahndicke, erfolgt bevorzugt kontinuierlich. Die Messung der Bahndicke kann bevorzugt mit einem optischen Messsystem erfolgen. Alternativ können die erforderlichen Parameter aus einer Datenbank geladen werden. Weiter alternativ können die erforderlichen Parameter an der Bahn (z.B. QR-Code) oder der Bahnrolle (z.B. QR-Code oder NFC-Chip) gespeichert sein und, bevorzugt im Rollenwechsler, ausgelesen werden. Eine Weiterbildung kann sich dadurch auszeichnen, dass die Bahndicke sensorisch ermittelt wird. Eine Weiterbildung kann sich dadurch auszeichnen, dass die Bahnparameter in einer digitalen Datenbank gespeichert und bereitgestellt werden.

Eine Weiterbildung kann sich dadurch auszeichnen, dass die zweite Bahn mit der ersten Bahn an der Klebestelle verbunden ist.

Eine Weiterbildung kann sich dadurch auszeichnen, dass während des Durchlaufs der Klebestelle durch die Rollendruckmaschine wenigstens ein erstes Teildruckwerk für einen ersten Druckauftrag eingestellt ist und zum ersten Druckauftrag auf der ersten Bahn beiträgt und dass wenigstens ein zweites Teildruckwerk für einen zweiten Druckauftrag eingestellt ist und zum zweiten Druckauftrag auf der zweiten Bahn beiträgt.

Eine Weiterbildung kann sich dadurch auszeichnen, dass die Bahnspannung vor den Doppeldruckwerken und/oder nach den Doppeldruckwerken angepasst wird, insbesondere dass die Einlaufbahnspannung angepasst wird.

Eine Weiterbildung kann sich dadurch auszeichnen, dass zusätzlich zu den Doppeldruckwerken wenigstens ein Einzeldruckwerk vorgesehen ist.

Eine Weiterbildung kann sich dadurch auszeichnen, dass bei sich ändernder Bahnbreite - d.h. von einer ersten Breite zu einer zweiten, größeren oder kleineren Breite - wenigstens ein Sensor oder eine andere Komponente, welcher/welche in einem Arbeitsabstand zur ersten Breite angeordnet ist, auf einen Sicherheitsabstand zur zweiten Breite von dort zu einem neuen Arbeitsabstand zur zweiten Breite bewegt wird.

Eine Weiterbildung kann sich dadurch auszeichnen, dass anstelle der Druckwerke für den Flexodruck Druckwerke für den Tiefdruckdruck mit Tiefdruckzylindern zum Einsatz kommen.

Eine Weiterbildung des weiteren erfindungsgemäßen Verfahrens kann sich dadurch auszeichnen, dass wenigstens ein Doppeldruckwerk oder wenigstens ein Einzeldruckwerk am Abstellen und/oder Anstellen beteiligt ist.

Die in den obigen Abschnitten Technisches Gebiet, Erfindung und Weiterbildungen sowie im folgenden Abschnitt Ausführungsbeispiele offenbarten Merkmale und Merkmalskombinationen stellen - in beliebiger Kombination miteinander - weitere vorteilhafte Weiterbildungen der Erfindung dar.

### Beispiel 1: Konkrete Anwendung

Es wird eine Verpackung A mit Umfang 567 mm ("Six-Pack") in der Druckmaschine gedruckt. Die entsprechende Warenbahn W_{A} hat eine Stärke/Dicke von 300 µm und befindet sich als Rolle R_{A} auf einer Wickelspindel W_{A}. Eine Rolle R_{B} wird in den freien Teil des Nonstop-Abwicklers eingelegt, diese Rolle hat z.B. eine Stärke/Dicke von 250 µm. Es wird der Druckj ob Verpackung B mit Umfang 678 mm ("Minz-Tee") in der Maschine, während sie weiter Verpackung A produziert, vorbereitet. Der Job A ist dann beendet, wenn die Rolle R_{A} auf der Wickelspindel W_{A} abgewickelt ist. Die Wickelspindel W_{B} wird derweil auf Maschinengeschwindigkeit gebracht und "eingespliced" , also die Warenbahn B_{B} mit der laufenden Bahn B_{A} klebend verbunden. Die beiden Warenbahnen haben also eine unterschiedliche Dicke und ggf. auch ein unterschiedliches E-Modul. Sobald die neue Warenbahn B_{B} in die Maschine gelangt, werden bestimmte Maschineparameter angepasst, und zwar in der Form, dass dabei möglichst wenig Makulatur entsteht. Als nächstes werden der Druckjob B, d.h. die entsprechenden Druckzylinder, in der Maschine auf Geschwindigkeit und zueinander ins Register gebracht, während die Produktion von Verpackung A weiterläuft. Die Druckanstellung des Druckjobs B erfolgt dann genau passend an der Stelle, wo die neue Warenbahn B_{B} mit das jeweilige Druckwerk passiert. Die Druckeinstellung, also z.B. die Pressung/Anstellung (an die Bahn), wird so eingestellt, dass diese zum neuen Bedruckstoff mit veränderter Dicke passt. Dies erfolgt zunächst im vorderen Teil der Druckmaschine, wo gerade das Material einfährt und Druckjob B gedruckt wird. Im hinteren Teil der Druckmaschine, wo immer noch Druckjob A läuft, wird der Wert 300µm für die Druckeinstellungen weiterverwendet, um dort keine Makulatur zu erzeugen. Die Umstellung erfolgt während die Druckmaschine weiter produziert. Es befinden sich demnach gleichzeitig zwei unterschiedliche Warenbahnen B_{A} und B_{B} mit unterschiedlichen Eigenschaften in der Maschine und die Druckmaschine "verwaltet" die beiden Materialbahnen sowie die beiden zugehörigen Druckjobs A und B mit unterschiedlichen Packungsgrößen/ Packungsdesigns. Mit fortlaufender Zeit bewegt sich die Materialänderung (Klebestelle) zum Ende der Druckmaschine hin. Zu einem bestimmten Zeitpunkt ist der Wechselvorgang abgeschlossen und es wird nur noch Druckjob B produziert und es befindet sich nur noch Warenbahn B_{B} in der Maschine.

### Beispiel 2: Konkrete Einstellungsänderungen

Folgende Vorgaben und Anpassungen können je für sich oder in Gruppen oder alle zusammen beim Durchlauf der Klebestelle verändert werden:
Beteiligte Druckwerke, Bahndicke, Bahnbreite, Bahnmaterial, Bahn-E-Modul, Bahnspannung, Pressung/Anstellung zwischen Druck- und Gegenzylinder und/oder zwischen Raster- und Druckzylinder, Druckbild, Druckformat, Vorregister (Registervoreinstellung), Orte der Registermarken auf der Bahn (axial und in Umfangsrichtung), Messorte der Registerregler-Sensoren (axial und in Umfangsrichtung), Trocknereinstellungen (Temperatur, Lüftergeschwindigkeit, UV-Leistung), Geschwindigkeit der Farbpumpen.

### Ausführungsbeispiele zur Erfindung und Figuren

Die Figuren zeigen bevorzugte Ausführungsbeispiele der Erfindung und der Weiterbildungen. Einander entsprechende Merkmale sind in den Figuren mit denselben Bezugszeichen versehen. Sich in den Figuren wiederholende Bezugszeichen wurden der Übersichtlichkeit teils weggelassen.
Figur 1 zeigt eine schematische Darstellung einer Schnittansicht einer Rollendruckmaschine bei der Durchführung eines bevorzugen Ausführungsbeispiels des erfindungsgemäßen Verfahrens.
Figur 2 zeigt eine schematische Darstellung einer Schnittansicht eines Rollenwechslers, beteiligt an der Durchführung eines bevorzugen Ausführungsbeispiels des erfindungsgemäßen Verfahrens.
Figuren 3, 4 und 5 zeigen jeweils eine schematische Darstellung einer Schnittansicht eines Doppeldruckwerks, beteiligt an der Durchführung eines bevorzugen Ausführungsbeispiels des erfindungsgemäßen Verfahrens.

Figur 1 zeigt eine Rollendruckmaschine 1, insbesondere für den Flexodruck oder den Tiefdruck, zum Bedrucken einer Bedruckstoff-Bahn 2, insbesondere einer Papier- oder Kartonbahn, welche über eine Anzahl von Leitwalzen 3 in einer Transportrichtung 4 durch die Maschine 1 gefördert wird. Die Steuerung der Rollendruckmaschine 1 erfolgt bevorzugt über einen Rechner 55.

Die Rollendruckmaschine 1 umfasst einen Rollenwechsler 10 (vgl. Figur 2) für den fliegenden Rollenwechsel mit zwei Abwicklern 11 zum Abwickeln einer ersten Rolle 12 bzw. einer ersten Bahn 13 und zum Abwickeln einer zweiten Rolle 14 bzw. einer verschiedenen, zweiten Bahn 15. Der Rollenwechsler 10 umfasst weiterhin eine sogenannte Spice-Vorrichtung 16 zu Verbinden der ersten Bahn 13 mit der zweiten Bahn 15 über eine gemeinsame Klebestelle 17 zwischen den beiden Bahnen 13 und 15. Es kann alternativ vorgesehen sein, dass die auf einer Rolle 12 oder 13 aufgewickelte und bevorratete Bahn 13 oder 15 bereits über eine oder mehrere Klebestellen 17 verfügt, d.h. dass wenigstens zwei voneinander verschiedene Bahnen auf der Rolle aufgewickelt sind und abgewickelt werden können. Der Rollenwechsler 10 umfasst zudem eine Anzahl von Leitwalzen 3, welche den Weg der Bahn 2 bzw. deren Transportrichtung 4 festlegen. Dem Rollenwechsler 10 nachgeordnet ist ein Einzugswerk 18, welches z.B. zur Regelung der Bahnspannung dient und/oder welches die Bahnkanten oder die Bahnmitte lenkt, z.B. wenn zwei verschieden breite Bahnen aneinandergeklebt sind.

Die Rollendruckmaschine 1 umfasst wenigstens ein Druckwerk 20 (vgl. Figuren 3, 4 und 5), bevorzugt jedoch eine Mehrzahl an Druckwerken 20 für die Produktion von mehrfarbigen Bedrucken. Das Druckwerk 20 ist als Doppeldruckwerk 20 ausgebildet, d.h. es umfasst ein erstes Teildruckwerk 21 und ein zweites Teildruckwerk 22. Das Druckwerk 20 ist bevorzugt für den Flexodruck oder den Tiefdruck ausgebildet. Das erste Teildruckwerk 21 umfasst einen ersten Druckzylinder 30, insbesondere einen Flexo- oder Tiefdruckzylinder, und bevorzugt einen ersten Rasterzylinder 34 zum Drucken eines ersten Druckbilds 31 auf die Bahn 2; das zweite Teildruckwerk 22 umfasst einen zweiten Druckzylinder 32, insbesondere einen Flexo- oder Tiefdruckzylinder, und bevorzugt einen zweiten Rasterzylinder 35 zum Drucken eines zweiten Druckbilds 33 auf die Bahn 2. Das Doppeldruckwerk 20 ist für den fliegenden Auftragswechsel ausgebildet, d.h. dass bevorzugt entweder das erste Teildruckwerk 21 das erste Druckbild 31 oder das zweite Teildruckwerk 22 das zweite Druckbild 33 druckt, wobei (vgl. Figuren 3 und 4) einer der beiden Druckzylinder 30 oder 32 an einen zentralen Gegendruckzylinder 36 angestellt und der andere Druckzylinder von diesem abgestellt ist. Alternativ können (vgl. Figur 5) zwei Gegendruckzylinder 36 und 37 vorgesehen sein. Beim fliegenden Auftragswechsel wird zwischen den beiden Teildruckwerk 21 und 22 umgeschaltet, wozu jedes Teildruckwerk 21 und 22 mit einer Abstellvorrichtung 38 ausgestattet ist. Das nichtdruckende Teildruckwerk 21 oder 22 kann während der Produktion für einen neuen Druckauftrag gerüstet werden, d.h. mit wenigstens einer neuen Druckform versehen werden.

Die Figuren 3, 4 und 5 zeigen jeweils ein Doppeldruckwerk 20, welchem eine Bahn 2 in eine Transportrichtung 4 zugeführt wird und von welchem die Bahn 2 in eine Transportrichtung 4 zu einem weiteren Werk weitergeführt wird. Oberhalb des Doppeldruckwerks 20 ist ein Überbau mit einer Anzahl an Leitwalzen 3 für die Bahn 2 und ein Trockner 53 für die bedruckte Bahn 2 vorgesehen. Die gezeigten Doppeldruckwerke 20 umfassen jeweils ein erstes Teildruckwerk 21 und ein zweites Teildruckwerk 22, wie oben bereits beschrieben.

Wenigstens vor einem ersten Doppeldruckwerk 20 der Rollendruckmaschine 1 (ggf. vor jedem Doppeldruckwerk 20, vgl. Figur 1) ist ein Sensor 40 angeordnet. Der Sensor 40 kann beispielsweise ein Bahndickensensor 40 zum Bestimmen der Dicke der einlaufenden Bahn 2 und/oder zum Erkennen einer Klebestelle 17 sein; oder beispielsweise ein Reflexionssensor, welcher ein Klebeband erkennt. Die Rollendruckmaschine 1 und/oder das Doppeldruckwerk 20 umfasst/umfassen den Rechner 55, welcher - bevorzugt über eine Verbindung 56 - mit dem Sensor 40 verbunden ist. Der Sensor 40 übermittelt seine Messwerte bevorzugt kontinuierlich an den Rechner 55 und der Rechner 55 sendet daraufhin - nach entsprechenden Berechnungen - Steuersignale 57 (vgl. Figur 1) an das Doppeldruckwerk 20 oder an die Mehrzahl von Doppeldruckwerken 20. In Figur 1 ist diesbezüglich erkennbar, dass die Steuersignale 57 bevorzugt mehrere Doppeldruckwerke 20 zeitlich nacheinander zum Umschalten zwischen den beiden Teildruckwerken 21 und 22 veranlassen. Auf diese Weise kann sichergestellt werden, dass das Umschalten abgestimmt auf den Durchlauf der Klebestelle 17 durch die Rollendruckmaschine 1 bzw. deren Doppeldruckwerke 20 erfolgt. Beim Umschalten zwischen den beiden Teildruckwerk 21 und 22 kann bevorzugt die Pressung/Anstellung des Druckzylinders 32 an seinen Gegendruckzylinder 36 oder 37 und damit an die Bahn voreingestellt werden. Diese Voreinstellung kann je nach der Bahndicke der Klebestelle 17 folgenden Bahn 15 gewählt werden; oder umgekehrt. Ebenso kann die Pressung/Anstellung des Rasterzylinder 34 an den Druckzylinder 30 beim Bahnwechsel in Abhängigkeit des Durchlauf der Klebestelle 17 voreingestellt werden.

Die Doppeldruckwerke 20 umfassen weiterhin bevorzugt jeweils einen Registersensor 41, welcher in seiner Messposition 42 veränderbar angeordnet ist; bevorzugt kann der Registersensor 41 quer zur Transportrichtung der Bahn 2 verschoben werden. Bei einem Bahnwechsel kann daher der Registersensor 41 in seiner Messposition 42 - bevorzugt quer zur Bahnlaufrichtung, d.h. axial - verändert werden, sobald die Klebestelle den Registersensor passiert hat. Auch für diesen Umschaltvorgang können die Steuersignale 57 oder entsprechende Steuersignale verwendet werden. Beim Durchlauf der Klebestelle 17 und beim darauf synchronisierten Umschalten kann auch eine Registervoreinstellung erfolgen.

In Figur 5 ist auch gezeigt, dass am Bahnverlauf der Bahn 2 zwischen den beiden Gegendruckzylindern 36 und 37 Zwischentrockner 54 angeordnet sein können. Diese Zwischentrockner 54 und/oder die Trockner 53 der Rollendruckmaschine 1 können ebenfalls vom Rechner 55 bei einem Bahnwechsel angesteuert werden und dabei die Trocknungsparameter von der ersten Bahn 13 auf die zweite Bahn 15 verändert werden.

Auch diese Änderung erfolgt in vorteilhafter Weise zu dem Zeitpunkt, an dem die Klebestelle 17 den jeweiligen Trockner passiert.

Die in Figur 1 gezeigte Rollendruckmaschine 1 umfasst neben den Doppeldruckwerk 20 optional auch wenigstens ein Einzeldruckwerk 50, insbesondere für den Flexodruck oder den Tiefdruck. Auch dieses Einzeldruckwerk 50 ist an- und abstellbar und kann vom Rechner 55 diesbezüglich angesteuert werden.

Weiterhin umfasst die Rollendruckmaschine 1 ein weiteres Werk 51, welches bevorzugt als ein Aufwickler 51 für die bedruckte Bahn 2 ausgebildet sein kann. Die Rollendruckmaschine 1 kann zusätzlich zum Werk 51 oder alternativ dazu ein weiteres Werk 52 umfassen, welches bevorzugt als ein Weiterverarbeitungswerk 52, zum Beispiel ein Stanzwerk 52, ausgebildet sein kann. Auch das Weiterverarbeitungswerke 52 kann vom Rechner 55 bei einem Bahnwechsel bezüglich eines Umschaltvorgangs angesteuert werden.

Die Figuren zeigen beispielhaft das Umschalten von einer ersten Bahn 13 auf eine zweite Bahn 15. Es ist klar, dass auch ein Umschalten von der zweiten Band 15 auf die erste Bahn 13 erfolgen kann und dass ein mehrfaches Umschalten auf nacheinander zu verarbeitende Bahnen 13, 15 und weitere erfolgen kann.

### Bezugszeichenliste

- 1: Rollendruckmaschine
- 2: Bahn
- 3: Leitwalzen
- 4: Transportrichtung

- 10: Rollenwechsler
- 11: Abwickler
- 12: erste Rolle
- 13: erste Bahn
- 14: zweite Rolle
- 15: zweite Bahn
- 16: Splice-Vorrichtung
- 17: Klebestelle
- 18: Einzugswerk

- 20: Druckwerk/-e, insbesondere Doppeldruckwerk/-e für den Flexodruck
- 21: erstes Teildruckwerk, insbesondere Flexodruckwerk
- 22: zweites Teildruckwerk, insbesondere Flexodruckwerk

- 30: erster Druckzylinder, insbesondere Flexodruckzylinder
- 31: erstes Druckbild
- 32: zweiter Druckzylinder, insbesondere Flexodruckzylinder
- 33: zweites Druckbild
- 34: erster Rasterzylinder
- 35: zweiter Rasterzylinder
- 36: (zentraler) Gegendruckzylinder
- 37: weiterer Gegendruckzylinder
- 38: Abstellvorrichtung und/oder Anstellvorrichtung

- 40: Sensor, insbesondere Bahndickensensor oder Reflexionssensor
- 41: Registersensor
- 42: Messposition
- 50: Druckwerk/-e, insbesondere Einzeldruckwerk/-e für den Flexodruck
- 51: Weiteres Werk, insbesondere Aufwickler
- 52: optionale Weiterverarbeitungswerke
- 53: Trockner
- 54: Zwischentrockner
- 55: Rechner
- 56: Verbindung/-en
- 57: Steuersignale

## Patentansprüche

1. Verfahren zum Betreiben einer Rollendruckmaschine für das Herstellen von Druckprodukten, welche einen Rollenwechsler (10) und eine Mehrzahl an Druckwerken (20, 50) umfasst, wobei ein fliegender Bahnwechsel von einer ersten Bahn (13) auf eine zweite Bahn (15) unter Erzeugung einer Klebestelle (17) erfolgt und wobei Einstellungen an den Druckwerken (20, 50) abgestimmt auf den Durchlauf der Klebestelle (17) durch die Rollendruckmaschine (1) vorgenommen werden, **dadurch gekennzeichnet,**
**dass** wenigstens zwei Druckwerke (20) der Rollendruckmaschine jeweils als Doppeldruckwerk (20) für den Flexodruck ausgebildet und vorhanden sind und für das Herstellen von Druckprodukten betrieben werden, wobei jedes vorhandene Doppeldruckwerk (20) ein erstes Teildruckwerk (21) und ein zweites Teildruckwerk (22) umfasst, und dass abgestimmt auf den Durchlauf der Klebestelle (17) durch die Rollendruckmaschine (1) ein jeweiliges erstes Teildruckwerk (21) oder zweites Teildruckwerk (22) aktiviert oder deaktiviert wird oder dass von einem ersten Teildruckwerk (21) auf ein zweites Teildruckwerk (22) des jeweiligen Doppeldruckwerks (20) - oder umgekehrt - umgeschaltet wird.

2. Verfahren nach Anspruch 1,
**dadurch gekennzeichnet,**
**dass** die zweiten Teildruckwerke (22) bzw. deren jeweiliger Flexodruckzylinder (32) - oder im umgekehrten Fall entsprechend die ersten Teildruckwerke (21) bzw. deren jeweiliger Flexodruckzylinder (30) - beim Umschalten mit einer an die Geschwindigkeit der zweiten Bahn (15) angepassten Geschwindigkeit an die zweite Bahn (15) angestellt werden.

3. Verfahren nach einem der vorhergehenden Ansprüche,
**dadurch gekennzeichnet,**
**dass** die zweiten Teildruckwerke (22) bzw. deren jeweiliger Flexodruckzylinder (32) - oder im umgekehrten Fall entsprechend die ersten Teildruckwerke (21) bzw. deren jeweiliger Flexodruckzylinder (30) - beim Umschalten mit einer an die zweite Bahn (15) bzw. deren Bahnparameter angepassten Pressung oder Zustellung an die zweite Bahn (15) angestellt werden.

4. Verfahren nach einem der vorhergehenden Ansprüche,
**dadurch gekennzeichnet,**
**dass** Rasterzylinder (35) der zweiten Teildruckwerke (22) - oder im umgekehrten Fall entsprechend Rasterzylinder (34) der ersten Teildruckwerke (21) - beim Umschalten mit einer an die zweite Bahn (15) bzw. deren Bahnparameter angepassten Pressung oder Zustellung an die Flexodruckzylinder (32) angestellt werden.

5. Verfahren nach einem der vorhergehenden Ansprüche,
**dadurch gekennzeichnet,**
**dass** die zweiten Teildruckwerke (22) bzw. deren jeweiliger Flexodruckzylinder (32) - oder im umgekehrten Fall entsprechend die ersten Teildruckwerke (21) bzw. deren jeweiliger Flexodruckzylinder (30) - beim Umschalten mit einem an die zweiten Bahn (15) bzw. deren Bahnparameter angepassten Vorregister an die zweite Bahn (15) angestellt werden.

6. Verfahren nach einem der vorhergehenden Ansprüche,
**dadurch gekennzeichnet,**
**dass** die Leistung von Trocknern (53) beim Umschalten an die zweite Bahn (15) bzw. deren Bahnparameter angepasst werden.

7. Verfahren nach einem der vorhergehenden Ansprüche,
**dadurch gekennzeichnet,**
**dass** beim Umschalten ein Druckauftragswechsel erfolgt.

8. Verfahren nach einem der vorhergehenden Ansprüche,
**dadurch gekennzeichnet,**
**dass** die Flexodruckzylinder (30) der ersten Teildruckwerke (21) - oder im umgekehrten Fall entsprechend die Flexodruckzylinder (32) des zweiten Teildruckwerks (22) - abgestimmt auf den Durchlauf der Klebestelle (17) durch die Rollendruckmaschine (1) sukzessive abgestellt oder angestellt werden.

9. Verfahren nach Anspruch 8,
**dadurch gekennzeichnet,**
**dass** die Flexodruckzylinder (30) der ersten Teildruckwerke (21) - oder im umgekehrten Fall entsprechend die Flexodruckzylinder (32) des zweiten Teildruckwerks (22) - direkt vor der Klebestelle (17) abgestellt oder direkt nach der Klebestelle (17) angestellt werden.

10. Verfahren nach einem der vorhergehenden Ansprüche,
**dadurch gekennzeichnet,**
**dass** die Doppeldruckwerke (20) jeweils einen Registersensor (41) umfassen und dass die Registersensoren (41) abgestimmt auf den Durchlauf der Klebestelle (17) durch die Rollendruckmaschine (1) in ihrer jeweiligen Messposition (42) verändert werden.

11. Verfahren nach einem der vorhergehenden Ansprüche,
**dadurch gekennzeichnet,**
**dass** die erste Bahn (13) und die zweite Bahn (15) sich in wenigstens einem Bahnparameter wesentlich unterscheiden.

12. Verfahren nach Anspruch 11,
**dadurch gekennzeichnet,**
**dass** der Bahnparameter einer der folgenden Parameter ist: Bahndicke, Bahnbreite, Bahnmaterial, Bahnoberfläche.

13. Verfahren nach Anspruch 11 oder 12,
**dadurch gekennzeichnet,**
**dass** der Bahnparameter aus einer Datenbank oder aus einem Speicher an der Bahn (2) oder an der Bahnrolle (12, 14) geladen wird.

14. Verfahren nach einem der vorhergehenden Ansprüche,
**dadurch gekennzeichnet,**
**dass** während des Durchlaufs der Klebestelle (17) durch die Rollendruckmaschine (1) wenigstens ein erstes Teildruckwerk (21) für einen ersten Druckauftrag eingestellt ist und zum ersten Druckauftrag auf der ersten Bahn (13) beiträgt und dass wenigstens ein zweites Teildruckwerk (22) für einen zweiten Druckauftrag eingestellt ist und zum zweiten Druckauftrag auf der zweiten Bahn (15) beiträgt.

15. Verfahren nach einem der vorhergehenden Ansprüche,
**dadurch gekennzeichnet,**
**dass** bei sich ändernder Bahnbreite - d.h. von einer ersten Breite zu einer zweiten, größeren oder kleineren Breite - wenigstens ein Sensor (40, 41) oder eine andere Komponente, welcher/welche in einem Arbeitsabstand zur ersten Breite angeordnet ist, auf einen Sicherheitsabstand zur zweiten Breite von dort zu einem neuen Arbeitsabstand zur zweiten Breite bewegt wird.

16. Verfahren nach einem der vorhergehenden Ansprüche,
**dadurch gekennzeichnet,**
**dass** anstelle der Druckwerke (20, 50) für den Flexodruck Druckwerke (20, 50) für den Tiefdruckdruck mit Tiefdruckzylindern (30, 32) zum Einsatz kommen.

17. Verfahren zum Betreiben einer Rollendruckmaschine, wobei ein fliegender Bahnwechsel von einer ersten Bahn (13) auf eine zweite Bahn (15) unter Erzeugung einer Klebestelle (17) erfolgt,
**dadurch gekennzeichnet,**
**dass** wenigstens zwei Druckzylinder (30, 32) separater Druckwerke (20, 50) abgestimmt auf den Durchlauf der Klebestelle (17) durch die Rollendruckmaschine (1) jeweils von der ersten Bahn (13) abgestellt oder jeweils an die zweite Bahn (15) angestellt werden.

18. Verfahren nach Anspruch 15,
**dadurch gekennzeichnet,**
**dass** wenigstens ein Doppeldruckwerk (20) oder wenigstens ein Einzeldruckwerk (50) am Abstellen oder Anstellen beteiligt ist.
